# EUROPÄISCHE PATENTSCHRIFT

(11) **EP 3 156 338 B1**
(45) Veröffentlichungstag und Bekanntmachung des Hinweises auf die Patenterteilung: **28.02.2018**
(21) Anmeldenummer: 15189306.2
(22) Anmeldetag: 12.10.2015
(51) Int. Cl.: B65B 5/10

(54) **VORRATSBEHÄLTER FÜR EINE VORRATS- UND ABGABESTATION FÜR ARZNEIMITTEL**
STORAGE CONTAINER FOR A STORAGE AND DISPENSING STATION FOR MEDICAMENTS
RESERVOIR POUR UNE STATION DE DISTRIBUTION ET DE STOCKAGE DE MEDICAMENTS

(43) Veröffentlichungstag der Anmeldung: 19.04.2017
(73) Patentinhaber: Becton Dickinson Rowa Germany GmbH, 53539 Kelberg (DE)
(72) Erfinder: SCHMIDT-ELLINGER, Hardy, 54568 Gerolstein-Bewingen (DE)
(74) Vertreter: Zenz Patentanwälte Partnerschaft mbB

(56) Entgegenhaltungen:
- WO-A1-2013/034504
- US-A- 5 787 678
- US-A1- 2003 057 231

## Beschreibung

Die vorliegende Erfindung betrifft einen Vorratsbehälter für Arzneimittel und insbesondere einen Vorratsbehälter für eine Vorrats- und Abgabestation für Arzneimittel.

Moderne Blisterautomaten, wie sie beispielsweise in der WO 2013/034504 A1 offenbart sind, umfassen, je nach Ausbaustufe, mehrere hundert Vorrats- und Abgabestationen. In diesen sind jeweils eine Mehrzahl von Arzneimittelportionen eines bestimmten Arzneimittels gelagert, und auf Anforderung können einzelne Arzneimittelportionen abgegeben werden. Mit dem Blisterautomaten werden die in den Vorrats- und Abgabestationen gelagerten Arzneimittelportionen patientenindividuell gemäß den ärztlich verordneten Eingabezeitpunkten zusammengestellt und verblistert.

Zur Zusammenstellung der Arzneimittelportionen werden entsprechende Vorrats- und Abgabestationen zur Abgabe einer oder mehrerer vereinzelter Arzneimittelportionen angesteuert. Bei Ansteuerung einer Vorrats- und Abgabestation wird mit einer Vereinzelungseinrichtung eine einzelne Arzneimittelportion separiert und über eine Abgabeöffnung einer Führungseinrichtung des Blisterautomatens übergeben. Mittels der Führungseinrichtung wird eine abgegebene Arzneimittelportion, ggf. unter Zwischenschaltung einer Sammeleinrichtung, einer Verpackungseinrichtung zugeführt, welche einzelne oder mehrere Arzneimittelportionen entsprechend der ärztlichen Vorgabe verblistert.

Zur Vereinzelung der Arzneimittelportionen, die in einem Vorratsbehälter einer Vorrats- und Abgabestation gelagert sind, umfasst die Vereinzelungseinrichtung einen Rotor mit einer Vielzahl von Kanälen, die üblicherweise am Außenumfang des Rotors angeordnet sind. Die Kanäle sind an die jeweils zu separierenden Arzneimittelportionen hinsichtlich ihrer Abmessung derart angepasst, dass in einem Kanal die Arzneimittelportionen lediglich übereinander, nicht aber nebeneinander angeordnet sein können.

Zur Abgabe einer Arzneimittelportion aus einem Kanal wird ein Kanal über eine Abgabeöffnung in dem Gehäuse des Vorratsbehälters bewegt, und die in dem Kanal an unterster Stelle angeordnete Arzneimittelportion rutscht bzw. fällt in die Abgabeöffnung. Um zu vermeiden, dass weitere in dem oder über dem Kanal lagernde Arzneimittelportionen ebenfalls abgegeben werden, ist in dem Bereich über der Abgabeöffnung ein Rückhalteabschnitt eines Rückhaltemittels zumindest in oder über den Kanal geführt, der an der Abgabeöffnung ausgerichtet ist. Dieser Rückhalteabschnitt ist in Bezug auf die Höhe des Kanales derart in diesem oder über diesem angeordnet, dass unter dem Rückhalteabschnitt lediglich eine Arzneimittelportion angeordnet sein kann. Sofern der Rückhalteabschnitt in den Kanal geführt ist, um die unterste Arzneimittelportion von darüber angeordneten zu trennen, weisen die einzelne Kanäle trennenden Vorsprünge eine Schlitz auf, welcher den Rückhalteabschnitt bei Drehung des Rotors aufnimmt. Sofern der Rückhalteabschnitt über den Kanälen geführt ist, ist dieser regelmäßig nur geringfügig über den oberen Enden der Vorsprünge geführt, so dass vermieden wird, dass bei Abgabe der Arzneimittelportion weitere Arzneimittelportionen in den Kanal gelangen.

Der Rückhalteabschnitt des Rückhaltemittels ist bei bekannten Vorrats- und Abgabestationen von außen durch einen Gehäuseschlitz in den Vorratsbehälter geführt. Nachteilig an dieser Ausführung ist, dass der bei dem Betrieb einer Vorrats- und Abgabestation entstehende Staub durch den Schlitz aus dem Vorratsbehälter austreten kann und den Blisterautomaten verunreinigt. Entsprechende aufgebaute Vorratsbehälter sind beispielsweise aus den Druckschriften US 2003/0057231 A1 und aus der bereits oben erwähnten WO 2013/034504 A1 bekannt.

Es ist daher Aufgabe der vorliegenden Erfindung, einen Vorratsbehälter für eine Vorrats- und Abgabestation bereitzustellen, mit welchem die Verunreinigung des Blisterautomaten, in welchem sie verwendet wird, vermindert ist.

Die Aufgabe wird gelöst durch einen Vorratsbehälter gemäß Patentanspruch 1. Der erfindungsgemäße Vorratsbehälter für eine Vorrats- und Abgabestation für Arzneimittel umfasst ein einen Aufnahmeraum für Arzneimittelportionen umschließendes Gehäuse mit einem kreiszylinderförmigen Abschnitt und einer Bodenfläche, wobei diese Bodenfläche eine Abgabeöffnung zur Aufnahme von vereinzelten Arzneimittelportionen aufweist.

In dem kreiszylinderförmigen Abschnitt des Gehäuses ist eine Vereinzelungseinrichtung mit zumindest einem Kanal zur Aufnahme zumindest einer Arzneimittelportion vorgesehen. In Abhängigkeit von der genauen Ausgestaltung der Vereinzelungseinrichtung kann der Kanal nur eine Arzneimittelportion oder mehrere Arzneimittelportionen aufnehmen, wobei diese dann lediglich übereinander in dem Kanal angeordnet werden können.

Der Vorratsbehälter umfasst ferner ein vollständig innerhalb des den Aufnahmeraum umschließenden Gehäuses angeordnetes Rückhaltemittel mit einem Befestigungsabschnitt und einem Rückhalteabschnitt, wobei der Rückhalteabschnitt oberhalb der Abgabeöffnung gehalten ist und einen Eintritt weiterer Arzneimittelportionen in einen an der Abgabeöffnung ausgerichteten Kanal verhindert, und wobei der Befestigungsabschnitt mit zumindest einer Befestigungsaufnahme innerhalb des Gehäuses zum Festlegen des Rückhaltemittels in dem Gehäuse zusammenwirkt. Die Befestigungsaufnahme kann eine beliebige Ausgestaltung aufweisen, so lange gewährleistet ist, dass das Rückhaltemittel ortsfest gehalten wird. Auch ist die Gestaltung des Befestigungsabschnittes des Rückhaltemittels beliebig, so lange die ortsfeste Festlegung des Rückhalteabschnitts in dem Gehäuse selber gewährleistet ist. Beispielsweise können der Befestigungsabschnitt und der Rückhalteabschnitt dasselbe "Bauteil" des Rückstellmittels betreffen, jedoch andere Funktionen erfüllen.

Durch die erfindungsgemäße Ausgestaltung und Anordnung des Rückhaltemittels kann auf die Einbringung eines Schlitzes, durch welchen der Rückhalteabschnitt in das Gehäuse geführt ist, verzichtet werden. Bei dem Betrieb der Vorrats- und Abgabestation entstehender Staub kann nicht nach außen gelangen, der Staub verbleibt vielmehr weitgehend im Inneren der Vorrats- und Abgabestation und kann dort vor einem eventuellen Austritt nach Außen gesammelt werden.

In Abhängigkeit von der genauen Ausgestaltung des zumindest einen Kanales zur Aufnahme von Arzneimittelportionen kann der Rückhalteabschnitt über einer dem Aufnahmeraum zugewandten oberen Öffnung des Kanales angeordnet sein. In diesem Fall ist der Kanal räumlich so ausgestaltet, dass lediglich eine Arzneimittelportion in diesem angeordnet werden kann. Für den Fall, dass der Kanal so ausgebildet ist, dass mehrere Arzneimittelportionen übereinander in diesem angeordnet sein können, ist der Rückhalteabschnitt des Rückhaltemittels derart in den an der Abgabeöffnung ausgerichteten Kanal eingeführt, dass die in dem Kanal angeordneten Arzneimittelportionen getrennt sind, und zwar in zumindest eine Arzneimittelportion über dem Rückhalteabschnitt und genau eine Arzneimittelportion unter dem Rückhalteabschnitt. Die unter dem Rückhalteabschnitt angeordnete Arzneimittelportion wird über die Abgabeöffnung abgegeben. Der Eintritt weiterer Arzneimittelportionen in den Kanal ist jedoch verhindert, da lediglich die untere Arzneimittelportion abgegeben wird und das Rückhaltemittel das Durchrutschen weiterer Arzneimittelportionen, und damit den Eintritt weiterer Arzneimittelportionen, verhindert. Bei einer solchen Ausgestaltung weisen Vorsprünge der Vereinzelungsvorrichtung, welche die Kanäle definieren, einen Spalt auf, in welchem der Rückhalteabschnitt geführt ist.

Unabhängig davon, welche Art von Kanal genutzt wird, ist es stets erforderlich, dass die Positionierung des Rückhalteabschnittes über bzw. in dem Kanal, und die Ausgestaltung des Kanals selber, an die Dimensionen der Arzneimittelportionen angepasst werden. Dies wird bei bekannten Vorrats- und Abgabestationen dadurch erreicht, dass an die Arzneimittelportionen angepasste Vereinzelungseinrichtungen (Gestaltung Kanal) und Gehäuse (Positionierung Schlitz bzw. Rückhalteabschnitt) verwendet werden. Dies hat aber wiederrum den Nachteil, dass zahlreiche unterschiedliche Rückhaltemittel, Vereinzelungseinrichtungen und Gehäuse vorzuhalten sind. Bei der erfindungsgemäßen Vorrats- und Abgabestation ist es durch die vollständige Verlegung des Rückhaltemittels in das Gehäuse vorteilhafterweise nicht mehr notwendig, eine Mehrzahl von Gehäusen vorzuhalten.

Um auch die Verwendung verschiedener, an die Ausgestaltung des zumindest einen Kanals angepasster Rückhaltemittel zu vermeiden ist es bei einer bevorzugten Ausführungsform vorgesehen, dass der zumindest eine Befestigungsabschnitt des Rückhaltemittels derart mit der Befestigungsaufnahme innerhalb des Gehäuses zusammenwirkt, dass der Rückhalteabschnitt des Rückhaltemittels höhenverstellbar festlegbar ist.

Zur Festlegung des Rückhaltemittels wirkt der Befestigungsabschnitt des Rückhaltemittels mit zumindest einer Befestigungsaufnahme innerhalb des Gehäuses zusammen. Die Befestigungsaufnahme kann bei einem beliebigen geeigneten Ort innerhalb des Gehäuses angeordnet sein, wobei der Ort der Befestigungsaufnahme die genaue Ausgestaltung des Rückhaltemittels, und insbesondere des Befestigungsabschnittes des Rückhaltemittels, bedingt. Bei einer bevorzugten Ausführungsform, bei welcher das Rückhaltemittel besonders einfach ausgeführt ist, ist es vorgesehen, dass die zumindest eine Befestigungsaufnahme bei dem kreiszylinderförmigen Abschnitt des Gehäuses angeordnet ist. In dem kreiszylinderförmigen Abschnitt des Gehäuses ist auch die Vereinzelungseinrichtung angeordnet, in deren Kanäle bzw. über deren Kanälen der Rückhalteabschnitt des Befestigungsmittels festgelegt ist, so dass diese räumliche Anordnung der Befestigungsaufnahme ein baulich besonders einfaches Rückhaltemittel erlaubt.

Wie bereits oben dargelegt, ist es bei einer bevorzugten Ausführungsform vorgesehen, dass der Rückhalteabschnitt des Rückhaltemittels höhenverstellbar festlegbar ist. Um dies zu erreichen, ist es beispielsweise vorstellbar, bei der Befestigungsaufnahme verschiedene Befestigungsstellungen vorzusehen, mit welchen der Befestigungsabschnitt des Rückhaltemittels mit der Befestigungsaufnahme zusammenwirken kann. Die verschiedenen Befestigungsstellungen können beispielsweise durch ein Rastmittel oder dergleichen realisiert werden, welches in Abhängigkeit von der genauen Ausgestaltung der Kanäle den Rückhalteabschnitt positioniert.

Bei einer konstruktiv besonders einfachen bevorzugten Ausführungsform ist es vorgesehen, dass die zumindest eine Befestigungsaufnahme einen zylinderförmigen Hohlraum und der Befestigungsabschnitt zumindest einen zylinderförmigen Führungsabschnitt aufweist, wobei der zylinderförmige Führungsabschnitt in dem zylinderförmigen Hohlraum der Befestigungsaufnahme angeordnet ist, wobei der zylinderförmige Hohlraum vorzugsweise gleich tief oder tiefer ist als der zylinderförmige Führungsabschnitt lang ist. Diese bevorzugte Ausführungsform gewährleistet die weitreichendste Flexibilität im Hinblick auf die Höhenverstellbarkeit des Rückhaltemittels.

Um das Rückhaltemittel besonders sicher in dem Gehäuse zu anzuordnen bzw. festzulegen ist es bei einer bevorzugten Ausführungsform vorgesehen, dass der Befestigungsabschnitt zweiteilig ausgebildet ist und jeder Teil mit einer Befestigungsaufnahme zusammenwirkt. In diesem Zusammenhang ist es besonders vorteilhaft, dass die beiden Teile des Befestigungsabschnittes bei äußeren Endabschnitten des Rückhaltemittels angeordnet sind. Das resultierende, im weiteren Sinne U-förmige Rückhaltemittel ist besonders stabil und sicher in dem Gehäuse festlegbar.

Wie bereits dargelegt, kann der Rückhalteabschnitt des Rückhaltemittels einen an der Abgabeöffnung ausgerichteten Kanal "von oben" abdecken oder in diesen eingreifen, um zu verhindern, dass mehr als eine Arzneimittelportion in die Abgabeöffnung überführt wird. Bei der ersten Alternative ist es bevorzugt, dass in der zumindest einen Befestigungsaufnahme ein Rückstellmittel angeordnet ist, welches das Rückhaltemittel in Richtung auf die Abgabeöffnung drückt bzw. zieht, d. h. von oben auf die Oberseite der zwischen den Kanälen angeordneten Vorsprünge. Indem ein Druck bzw. Zug auf das Rückstellmittel ausgeübt wird, kann bei einem höhenverstellbaren Rückhaltemittel sichergestellt werden, dass der Rückhalteabschnitt nicht von den die Kanäle trennenden Vorsprüngen "abhebt", was zu einem Durchrutschen von Arzneimittelportionen führen würde.

Im Nachfolgenden werden zwei bevorzugte Ausführungsformen des erfindungsgemäßen Vorratsbehälters für Vorrats- und Abgabestationen unter Bezugnahme auf die beigefügte Zeichnung beschrieben, in welcher
Figuren 1a - 1d verschiedene Ansichten einer ersten Ausführungsform des Vorratsbehälters zeigen;
Figuren 2a - 2c verschiedene Schnittansichten der ersten Ausführungsform zeigen;
Figur 3 eine weitere Schnittansicht der ersten Ausführungsform zeigt;
Figur 4 eine Schnittansicht bei entfernter Vereinzelungseinrichtung zeigt;
Figur 5 eine Detailansicht der Vereinzelungseinrichtung in Kombination mit dem Rückhaltemittel zeigt;
Figur 6 eine Detailansicht des Rückhaltemittels zeigt; und
Figuren 7a und 7b zwei Schnittansichten einer zweiten Ausführungsform zeigen.

Die Figuren 1a und 1b zeigen zwei Schrägansichten einer Vorrats- und Abgabestation 1 mit einer ersten Ausführungsform des erfindungsgemäßen Vorratsbehälters. Figuren 1c und 1d zeigen Draufsichten auf die Vorrats- und Abgabestation, wobei bei Figur 1d eine Vereinzelungseinrichtung 30, die bei den Figuren 1a - 1c zumindest angedeutet ist, fortgelassen ist. Bei sämtlichen Darstellungen der Vorrats- und Abgabestation ist zur besseren Übersicht eine Abdeckung fortgelassen. Die Abdeckung ist üblicherweise Teil des Gehäuses. Es ist aber auch denkbar, dass ein Vorratsbehälter ohne Abdeckung verwendet wird.

Der Vorratsbehälter gemäß der ersten Ausführungsform umfasst ein einen Aufnahmeraum 2 für Arzneimittelportionen umschließendes Gehäuse 10, welches im unteren Abschnitt einen kreiszylinderförmigen Abschnitt 11 aufweist. Der Vorratsbehälter (und das Gehäuse 10) wird nach unten durch eine Bodenfläche 20 abgeschlossen, die eine Abgabeöffnung 21 aufweist (siehe dazu Figur 1d). Die Bodenfläche 20 weist eine weitere zentrale Aufnahme 22 auf, welche mit einer Vereinzelungseinrichtung 30 zusammenwirkt. Wie dies Figur 1c zu entnehmen ist, ist die Vereinzelungseinrichtung 30 in dem kreiszylinderförmigen Abschnitt 11 des Gehäuses 10 angeordnet und umfasst eine Mehrzahl von Kanälen 31 zur Aufnahme zumindest einer Arzneimittelportion. Die Kanäle 31 werden gebildet durch eine Mehrzahl von Vorsprüngen 32, welche zusammen mit einem Mittelteil 34 einen Rotor bilden, der von einem in einem Gehäuseabschnitt 12 angeordneten (nicht dargestellten) Antrieb bewegt wird. Die Vorsprünge 32 können einstückig mit dem Mittelteil 34 ausgeführt sein, es ist aber auch denkbar, dass die Vorsprünge 32 an den Außenumfang des Mittelteils 34 angesetzt sind und so die Kanäle an dem Außenumfang des Mittelteils 34 erzeugt sind. Wie dies insbesondere bei Figur 1b zu erkennen ist, umfasst der kreiszylinderförmige Abschnitt 11 des Gehäuses 10 zwei Ausbuchtunen 14a, 14b, in denen Befestigungsaufnahmen 15a, 15b ausgebildet sind, die bei nachfolgenden Figuren näher beschrieben werden.

In dem unter dem Vorratsbehälter angeordneten Gehäuse 12 sind der Motor zur Bewegung der Vereinzelungseinrichtung 30 sowie weitere Bauteile der Vorrats- und Abgabestation, beispielsweis ein Sensor zur Überprüfung der Abgabe einer Arzneimittelportion, angeordnet. Der Vorratsbehälter kann von dem unteren Abschnitt der Vorrats- und Abgabestation gelöst werden, beispielsweise um neue Arzneimittelportionen in den Vorratsbehälter einzufüllen. Um die Vorrats- und Abgabestation (oder ggf. nur den Vorratsbehälter) besser handhaben zu können, ist im vorderen Bereich ein Griff 13 vorgesehen.

Wie dies Figur 1d zu erkennen ist, sind bei dem kreiszylinderförmigen Abschnitt 11 des Gehäuses 10 im Bereich der Ausbuchtungen 14a, 14b zwei Befestigungsaufnahmen 15a, 15b vorgesehen, welche sich senkrecht zylinderförmig in den Ausbuchtungen erstrecken. Bei der gezeigten Ausführungsform ist die Mantelfläche der zylinderförmigen Befestigungsaufnahmen als kreisförmige sich erweiternde Sackbohrung ausgebildet, wobei zum kreiszylindrischen Abschnitt 11 des Gehäuses eine Öffnung besteht. In diesen Befestigungsaufnahmen 15a, 15b ist ein Befestigungsabschnitt 41 eines in Figur 1c lediglich zu erahnenden Rückhaltemittels festgelegt.

Bei alternativen Ausführungsformen kann es vorgesehen sein, dass die Befestigungsaufnahmen bei anderen Abschnitten des Gehäuses angeordnet sind, beispielsweise bei der oberen Öffnung des Gehäuses 10 oder bei einer (in den Figuren nicht dargestellten) Abdeckung.

Bei Figur 1b ist bereits zu erkennen, dass das in Figur 1c lediglich angedeutete Rückhaltemittel nicht aus dem Gehäuse 10 mit seinem kreiszylinderförmigen Abschnitt 11 heraustritt, d. h. vollumfänglich in dem Gehäuse 10, 11 angeordnet ist.

Figur 2a zeigt eine seitliche Teilschnittansicht der Vorrats- und Abgabestation mit einem Vorratsbehälter gemäß der ersten Ausführungsform, wobei das Gehäuse 10 samt kreiszylinderförmigem Abschnitt 11 teilweise weggeschnitten ist, und so der Blick auf die zentrale Vereinzelungseinrichtung 30 freigegeben ist.

Die Vereinzelungseinrichtung 30 umfasst ein Mittelteil 34, an dessen Außenumfang mehrere Vorsprünge 32 vorgesehen sind, durch deren Anordnung und Ausgestaltung am Umfang des Mittelteils 34 eine Mehrzahl von Kanälen 31 definiert ist. Wie dies bereits in Figur 2a zu erkennen ist, sind die Vorsprünge 32 jeweils auf gleicher Höhe von einem Schlitz 33 unterteilt, in welchem ein Rückhalteabschnitt 42 des Rückhaltemittels geführt ist. In der Ausbuchtung 14a an dem kreiszylinderförmigen Abschnitt 11 des Gehäuses 10 ist die Befestigungsaufnahme 15a ausgebildet, in welcher ein kreiszylinderförmiger Abschnitt 43a eines Teil-Befestigungsabschnittes 41a des Rückhaltemittels geführt ist. Durch die spezielle Ausgestaltung der Befestigungsaufnahme 15a sowie des kreiszylinderförmigen Führungsabschnittes 43a des Befestigungsabschnittes ist es bei entsprechender Wahl der Tiefe der Befestigungsaufnahme und der Länge des kreiszylinderförmigen Führungsabschnittes gewährleistet, dass das Rückhaltemittel höhenverstellbar gelagert ist, so dass sich der Rückhalteabschnitt 42 des Rückhaltemittels an die Höhe des Schlitzes 33 in den Vorsprüngen 32 anpassen kann. Dies ermöglicht es, dass das gleiche Rückhaltemittel für eine Vielzahl unterschiedlicher Vereinzelungseinrichtungen verwendet werden kann. Aufgrund der speziellen Anordnung und Festlegung des Rückhaltemittels ist es ferner nicht notwendig, für Arzneimittel mit unterschiedlichen Abmessungen verschiedene Vorratsbehälter vorzusehen, da eine Einbringung eines Schlitzes in das Gehäuse des Vorratsbehälters nicht mehr notwendig ist (der Ort der Einbringung des Schlitzes ist bei bekannten Vorratsbehältern abhängig von der Größe der einzulagernden Arzneimittelportionen).

Figur 2b zeigt eine weitere Schnittansicht, und zwar einen Schnitt durch den kreiszylinderförmigen Abschnitt 11 des Gehäuses 10 sowie durch die in dem kreiszylinderförmigen Abschnitt 11 angeordnete Vereinzelungseinrichtung. Bei dieser Darstellung ist gut erkennbar, dass die Vorsprünge 32 derart ausgebildet sind, dass diese an dem Innenumfang des kreiszylinderförmigen Abschnittes 11 anliegen, so dass ein definierter Kanal 31 zwischen zwei Vorsprüngen gebildet ist. Bei dieser Abbildung sind ferner zwei Befestigungsaufnahmen 15a, 15b zu erkennen, die in Ausbuchtungen 14a, 14b des kreiszylinderförmigen Abschnitts angeordnet sind.

Figur 2c zeigt eine weitere Schnittansicht, wobei lediglich das Gehäuse 10 und ein Teil des kreiszylinderförmigen Abschnittes 11 weggeschnitten sind, so dass die genaue Ausführung der Vereinzelungseinrichtung 30 sowie deren Anordnung in dem kreiszylinderförmigen Abschnitt 11 des Gehäuses zu erkennen sind. Wie bereits unter Bezugnahme auf Figur 2a beschrieben, umfassen die Vorsprünge 32 jeweils einen Schlitz 33 zur Aufnahme eines Rückhalteabschnittes 42 des Rückhaltemittels 40. Das Rückhaltemittel 40 ist über zwei kreiszylinderförmig ausgebildete Führungsabschnitte 43a, 43b, die an zwei Teil-Befestigungsabschnitten 41a, 41b angeordnet sind, in den beiden Befestigungsaufnahmen 15a, 15b höhenverstellbar geführt.

Figur 3 zeigt eine weitere Schnittansicht der Vorrats- und Abgabestation 1 mit einer ersten Ausführungsform des erfindungsgemäßen Vorratsbehälters. Bei dieser Ausführungsform sind der hintere Abschnitt des Gehäuses 10 mit kreiszylinderförmigem Abschnitt 11 sowie der untere Gehäuseabschnitt 12, der nicht zu dem erfindungsgemäßen Vorratsbehälter gehört, fortgeschnitten. Bei dieser Darstellung sind noch einmal die beiden kreiszylinderförmigen Führungsabschnitte 43a, 43b der beiden Teil-Befestigungsabschnitte 41a, 41b des Führungsmittels dargestellt. Bei dieser Figur ist zu erkennen, dass unter der Abgabeöffnung 21, in welche eine Arzneimittelportion abgegeben wird, eine Leiteinrichtung 50 angeordnet ist, über welche die abgegebene Arzneimittelportion beispielsweise einer Führungseinrichtung zugeführt wird. Bei Figur 3 ist ferner zu erkennen, dass der Rückhalteabschnitt 42 des Rückhaltemittels über dem (zeitweise) an der Abgabeöffnung 21 ausgerichteten Kanal 31' angeordnet ist.

Figur 4 zeigt eine weitere Schnittansicht, wobei bei dieser Darstellung die Vereinzelungseinrichtung in dem kreiszylinderförmigen Abschnitt 11 des Gehäuses 10 fortgelassen ist, um so die räumliche Anordnung des Rückhalteabschnittes 42 des Rückhaltemittels in dem kreiszylinderförmigen Abschnitt zu darzustellen. Insbesondere ist zu erkennen, dass der Rückhalteabschnitt 42 über der Abgabeöffnung 21 angeordnet ist, und so stets die Kanäle verdeckt bzw. trennt, die bei einer Rotation der Vereinzelungseinrichtung über die Abgabeöffnung 21 gedreht werden. Im Zentrum der Bodenfläche 20 ist eine Aufnahme 22 für die Vereinzelungseinrichtung 30 dargestellt, die derart gestaltet ist, dass über diese Aufnahme 22 die Vereinzelungseinrichtung 30 mit einem (nicht dargestellten) Motor drehbar ist.

Figur 5 zeigt eine Detailansicht der Wechselwirkung des Rückhaltemittels 40 mit der Vereinzelungseinrichtung 30. Wie zu erkennen ist, ist der Rückhalteabschnitt 42 des Rückhaltemittels 40 in einem Schlitz 33 der Vorsprünge 32 geführt, und verhindert bei den beiden Kanälen, die bei der gezeigten Darstellung zwischen den beiden Führungsabschnitten 43a, 43b positioniert sind, dass eine in dem Aufnahmeraum über der Vereinzelungseinrichtung 30 angeordnete Arzneimittelportion in den Kanalbereich unterhalb des Rückhalteabschnittes 42 eintritt. Dadurch ist ein Durchrutschen weiterer Arzneimittelportionen verhindert.

Figur 6 zeigt eine Detailansicht des Rückhaltemittels 40 mit einem zentralen Rückhalteabschnitt 42, an dessen äußeren Enden zwei Teil-Befestigungsabschnitte 41a, 41b angeordnet sind, welche wiederum jeweils einen kreiszylinderförmigen Führungsabschnitt 43a, 43b aufweisen, der in entsprechenden Befestigungsaufnahmen 15a, 15b bei dem kreiszylinderförmigen Abschnitt 11 des Gehäuses geführt werden können.

Die Figuren 7a und 7b zeigen zwei Schnittansichten einer Vorrats- und Abgabestation mit einer zweiten Ausführungsform des erfindungsgemäßen Vorratsbehälters. Die zweite Ausführungsform entspricht im Wesentlichen der ersten Ausführungsform, mit dem Unterschied, dass die Vorsprünge 32 keinen Schlitz zur Führung des Rückhalteabschnittes 42 des Rückhaltemittels 40 aufweisen, sondern dass das Rückhaltemittel 42 auf der Oberseite der Vorsprünge 42 geführt ist, und so der Eintritt einer weiteren Arzneimittelportion zumindest in den Kanal 31', der an der Abgabeöffnung 21 ausgerichtet ist, verhindert ist. Die weiteren Details im Hinblick auf die Festlegung bzw. Anordnung des Rückhaltemittels entsprechen denen der ersten Ausführungsform, so dass hier auf eine wiederholte detaillierte Beschreibung verzichtet wird.

## Patentansprüche

1. Vorratsbehälter für eine Vorrats- und Abgabestation (1) für Arzneimittel, aufweisend:
ein einen Aufnahmeraum (2) für Arzneimittelportionen umschließendes Gehäuse (10) mit einem kreiszylinderförmigen Abschnitt (11) und einer Bodenfläche (20), wobei die Bodenfläche eine Abgabeöffnung (21) aufweist,
eine in dem kreiszylinderförmigen Abschnitt (11) des Gehäuses (10) angeordnete Vereinzelungseinrichtung (30) mit zumindest einem Kanal (31) zur Aufnahme zumindest einer Arzneimittelportion, **dadurch gekennzeichnet, dass** der Vorratsbehälter
ein vollständig innerhalb des den Aufnahmeraum (2) umschließenden Gehäuses (10, 11) angeordnetes Rückhaltemittel (40) mit einem Befestigungsabschnitt (41) und einem Rückhalteabschnitt (42) aufweist,
wobei der Rückhalteabschnitt (42) oberhalb der Abgabeöffnung (21) gehalten ist und einen Eintritt weiterer Arzneimittelportionen in einen an der Abgabeöffnung (21) ausgerichteten Kanal (31') verhindert, und
wobei der Befestigungsabschnitt (41) mit zumindest einer Befestigungsaufnahme (15a, 15b) innerhalb des Gehäuses (10) zum Festlegen des Rückhaltemittels (40) in dem Gehäuse (10, 11) zusammenwirkt.

2. Vorratsbehälter für eine Vorrats- und Abgabestation (1) für Arzneimittel nach Anspruch 1, **dadurch gekennzeichnet, dass** der zumindest eine Befestigungsabschnitt (41) des Rückhaltemittels (40) derart mit der Befestigungsaufnahme (15a, 15b) innerhalb des Gehäuses (10, 11) zusammenwirkt, dass der Rückhalteabschnitt (42) des Rückhaltemittels (40) höhenverstellbar festlegbar ist.

3. Vorratsbehälter für eine Vorrats- und Abgabestation (1) für Arzneimittel nach Anspruch 1 oder 2, **dadurch gekennzeichnet, dass** die zumindest eine Befestigungsaufnahme (15a, 15b) bei dem kreiszylinderförmigen Abschnitt (11) des Gehäuses (10) angeordnet ist.

4. Vorratsbehälter für eine Vorrats- und Abgabestation (1) für Arzneimittel nach einem der Ansprüche 1 - 3, **dadurch gekennzeichnet, dass** die zumindest eine Befestigungsaufnahme (15a, 15b) einen zylinderförmigen Hohlraum und der Befestigungsabschnitt (41) zumindest einen zylinderförmigen Führungsabschnitt (43a, 43b) aufweist, der in dem zylinderförmigen Hohlraum der Befestigungsaufnahme (15a, 15b) angeordnet ist, wobei die zylinderförmige Hohlraum vorzugsweise tiefer ist als der zylinderförmige Führungsabschnitt (43a, 43b) lang ist.

5. Vorratsbehälter für eine Vorrats- und Abgabestation (1) für Arzneimittel nach einem der Ansprüche 1 - 4, **dadurch gekennzeichnet, dass** der Befestigungsabschnitt (41) zweiteilig ausgebildet ist und jeder Teil-Befestigungsabschnitt (41a, 41b) mit einer Befestigungsaufnahme (15a, 15b) zusammenwirkt.

6. Vorratsbehälter für eine Vorrats- und Abgabestation (1) für Arzneimittel nach Anspruch 5, **dadurch gekennzeichnet, dass** die beiden Teil-Befestigungsabschnitte (41a, 41b) des Befestigungsabschnittes (41) bei äußeren Endabschnitten des Rückhalteabschnittes (42) angeordnet sind.

7. Vorratsbehälter für eine Vorrats- und Abgabestation (1) für Arzneimittel nach Anspruch 6, **dadurch gekennzeichnet, dass** in der Befestigungsaufnahme (15a, 15b) eine Rückstellmittel angeordnet ist, welches das Rückhaltemittel (40) in Richtung auf die Abgabeöffnung (21) drückt.

## Claims

1. A storage container for a storage and dispensing station (1) for drugs, having:
a housing (10) surrounding an accommodating space (2) for drug portions, with a circular-cylinder-shaped section (11) and a base surface (20), wherein the base surface has a dispensing opening (21),
a separating device (30) arranged in the circular-cylinder-shaped section (11) of the housing (10) with at least one channel (31) for accommodating at least one drug portion, **characterized in that** the storage container has a restraining means (40) arranged completely inside the housing (10, 11) surrounding the accommodating space (2) with a fastening section (41) and a restraining section (42),
wherein the restraining section (42) is held above the dispensing opening (21) and prevents an entry of further drug portions into a channel (31') orientated to the dispensing opening (21), and
wherein the fastening section (41) interacts with at least one fastening mount (15a, 15b) inside the housing (10) for fixing the restraining means (40) in the housing (10, 11).

2. The storage container for a storage and dispensing station (1) for drugs according to Claim 1, **characterized in that** the at least one fastening section (41) of the restraining means (40) interacts with the fastening mount (15a, 15b) inside the housing (10, 11) in such a manner that the restraining section (42) of the restraining means (40) can be fixed in a height-adjustable manner.

3. The storage container for a storage and dispensing station (1) for drugs according to Claim 1 or 2, **characterized in that** the at least one fastening mount (15a, 15b) is arranged at the circular-cylinder-shaped section (11) of the housing (10).

4. The storage container for a storage and dispensing station (1) for drugs according to one of Claims 1 - 3, **characterized in that** the at least one fastening mount (15a, 15b) has a cylindrical cavity and the fastening section (41) has at least one cylindrical guide section (43a, 43b), which is arranged in the cylindrical cavity of the fastening mount (15a, 15b), wherein the cylindrical cavity is preferably deeper than the cylindrical guide section (43a, 43b) is long.

5. The storage container for a storage and dispensing station (1) for drugs according to one of Claims 1 - 4, **characterized in that** the fastening section (41) is constructed in two parts, and each part fastening section (41a, 41b) interacts with a fastening mount (15a, 15b).

6. The storage container for a storage and dispensing station (1) for drugs according to Claim 5, **characterized in that** the two part fastening sections (41a, 41b) of the fastening section (41) are arranged at outer end sections of the restraining section (42).

7. The storage container for a storage and dispensing station (1) for drugs according to Claim 6, **characterized in that** a reset means is arranged in the fastening mount (15a, 15b), which presses the restraining means (40) in the direction of the discharge opening (21).

## Revendications

1. Contenant de réserve pour un dispositif de réserve et de dispensation (1) de médicaments, comportant
un boîtier (10) entourant un espace réceptacle (2) de portions de médicaments, avec un tronçon de forme cylindrique circulaire (11) et une surface de fond inférieur (20), la surface de fond inférieur comportant un orifice dispensateur (21),
un système de désolidarisation (30) placé dans le tronçon de forme cylindrique circulaire (11) du boîtier (10), avec au moins un conduit (31) destiné à recevoir au moins une portion de médicament, **caractérisé en ce que** le contenant de réserve comporte un moyen de retenue (40) entièrement placé à l'intérieur du boîtier (10, 11) entourant l'espace réceptacle (2), avec une partie fixation (41) et une partie de retenue (42),
la partie de retenue (42) étant maintenue au-dessus de l'orifice dispensateur (21) et empêchant une entrée de portions supplémentaires de médicaments dans un canal (31') aligné sur l'orifice dispensateur (21),
la partie fixation (41) coopérant avec au moins un logement de fixation (15a, 15b) à l'intérieur du boîtier (10), pour immobiliser le moyen de retenue (40) dans le boîtier (10, 11).

2. Contenant de réserve pour un dispositif de réserve et de dispensation (1) de médicaments selon la revendication 1, **caractérisé en ce que** l'au moins une partie fixation (41) du moyen de retenue (40) coopère avec le logement de fixation (15a, 15b) à l'intérieur du boîtier (10, 11), de telle sorte que la partie de retenue (42) du moyen de retenue (40) soit immobilisable en étant réglable en hauteur.

3. Contenant de réserve pour un dispositif de réserve et de dispensation (1) de médicaments selon l'une quelconque des revendications 1 ou 2, **caractérisé en ce que** l'au moins un logement de fixation (15a, 15b) est placé près de la tronçon de forme cylindrique circulaire (11) du boîtier (10).

4. Contenant de réserve pour un dispositif de réserve et de dispensation (1) de médicaments selon l'une quelconque des revendications 1 à 3, **caractérisé en ce que** l'au moins un logement de fixation (15a, 15b) comporte une cavité de forme cylindrique et la partie fixation (41) comporte au moins une partie guidage de forme cylindrique (43a, 43b), qui est placée dans la cavité de forme cylindrique du logement de fixation (15a, 15b), la cavité de forme cylindrique étant de préférence plus profonde que la partie de guidage de forme cylindrique (43a, 43b) n'est longue.

5. Contenant de réserve pour un dispositif de réserve et de dispensation (1) de médicaments selon l'une quelconque des revendications 1 à 4, **caractérisé en ce que** la partie fixation (41) est conçue en deux éléments et chaque partie fixation partielle (41a, 41b) coopère avec un logement de fixation (15a, 15b).

6. Contenant de réserve pour un dispositif de réserve et de dispensation (1) de médicaments selon la revendication 5, **caractérisé en ce que** les deux parties fixation partielles (41a, 41b) de la partie fixation (41) sont placées sur des parties d'extrémité extérieures de la partie de retenue (42).

7. Contenant de réserve pour un dispositif de réserve et de dispensation (1) de médicaments selon la revendication 6, **caractérisé en ce que** dans le logement de fixation (15a, 15b) est placé un moyen de rappel, lequel pousse le moyen de retenue (40) dans la direction vers l'orifice dispensateur (21).
